# EUROPÄISCHE PATENTSCHRIFT

(11) **EP 3 789 612 B1**
(45) Veröffentlichungstag und Bekanntmachung des Hinweises auf die Patenterteilung: **19.04.2023**
(21) Anmeldenummer: 20194093.9
(22) Anmeldetag: 02.09.2020
(51) Int. Cl.: F04B 17/03, F04B 17/06, F04B 23/02, F04B 49/06

(54) **TRAGBARES, AKKUBETRIEBENES HYDRAULIKAGGREGAT FÜR HYDRAULISCHE RETTUNGSWERKZEUGE**
PORTABLE, BATTERY-POWERED HYDRAULIC UNIT FOR HYDRAULIC RESCUE EQUIPMENT
APPAREIL HYDRAULIQUE PORTABLE FONCTIONNANT SUR ACCUMULATEUR POUR OUTILS DE SAUVETAGE HYDRAULIQUE

(30) Priorität: 06.09.2019 AT 507842019
(43) Veröffentlichungstag der Anmeldung: 10.03.2021
(73) Patentinhaber: Weber-Hydraulik GmbH, 4460 Losenstein (AT)
(72) Erfinder: INFANGER, Stefan, 3352 St. Peter in der Au (AT)
(74) Vertreter: Burger, Hannes

(56) Entgegenhaltungen:
- EP-A1- 0 156 939
- EP-A2- 0 952 349
- EP-A2- 1 337 016
- DE-A1- 19 818 139
- DE-A1-102015 207 033
- DE-U1-202007 013 935

## Beschreibung

Die Erfindung betrifft ein tragbares, akkubetriebenes Hydraulikaggregat für hydraulische Rettungswerkzeuge, insbesondere für Spreiz- und/oder Scherenwerkzeuge, sowie ein Verfahren zum Betreiben eines tragbaren, akkubetriebenen Hydraulikaggregats, wie dies in den Ansprüchen angegeben ist.

Hydraulische Rettungswerkzeuge sind insbesondere als Spreiz- und/oder Scherenwerkzeuge bekannt und werden typischerweise von Rettungsorganisationen, wie zum Beispiel der Feuerwehr oder dem technischen Hilfsdienst eingesetzt, aber auch von Sondereinsatzkommandos verwendet. Um eine rasche Einsatzbereitschaft solcher Rettungs- bzw. Einsatzwerkzeuge zu erzielen, wird danach gestrebt, diese technischen Hilfsmittel portabel bzw. tragbar auszuführen und somit möglichst leichtgewichtig umzusetzen. Um einen von Stromgeneratoren bzw. Stromversorgungsnetzen autarken Betrieb zu ermöglichen, sind die Hydraulikaggregate zum Aktivieren der hydraulischen Rettungswerkzeuge vermehrt durch elektrochemische Energiespeicher, insbesondere durch Akkumulatoren, betreibbar. Gattungsgemäße akkubetriebene Hydraulikaggregate für hydraulische Rettungswerkzeuge, welche Hydraulikaggregate von nur einer Person tragbar bzw. bedienbar sein sollen, sind von der Anmelderin in einer Mehrzahl von Ausführungen verfügbar. Dabei sind am tragbaren, akkubetriebenen Hydraulikaggregat die jeweiligen hydraulisch betätigbaren Rettungswerkzeuge dauerhaft oder auswechselbar befestigt bzw. montiert und bilden so eine einstückige Einheit oder die tragbaren, akkubetriebenen Hydraulikaggregate sind als separate Geräte ausgeführt und können mit dem jeweiligen Rettungswerkzeug über hydraulische Schlauchverbindungen verbunden werden. Bei Erreichen einer Endlage der hydraulischen Rettungsgeräte bzw. bei einem Blockieren infolge der Einsatzbedingungen oder wenn die verfügbare Kraft für eine Arbeitsbewegung nicht mehr ausreicht, wird der überschüssige, von der Hydraulikpumpe erzeugte Druck, über das Ansprechen eines Druckbegrenzungsventiles abgebaut. Dies bringt neben einer unerwünschten hydraulischen Verlustleistung in der Regel eine hohe Lärm- und Wärmeemissionen mit sich. Insbesondere für Rettungseinsätze ist eine ökonomische und effiziente Ausnutzung der verfügbaren Akkuleistung jedoch von großer Bedeutung und oftmals für eine erfolgreiche Abwicklung des Einsatzes ausschlaggebend. Darüber hinaus ist es erstrebenswert, die Stressbelastung für die Einsatzkräfte so weit als möglich hintan zu halten, indem Lärm- und Wärmeemissionen auf einem niedrigen Level gehalten werden.

Gelöst wird die Aufgabe einer ökonomischen und effizienten Ausnutzung der Akkulaufzeit nach dem Stand der Technik in der Regel durch baulich komplexe und aufwendige Load-Sensing-Systeme. Dabei wird von der Hydraulikpumpe immer jener Volumenstrom gefördert, der vom Verbraucher momentan benötigt wird. Diese Load-Sensing-Systeme haben neben ihrer technischen Komplexität zusätzlich den Nachteil einer hohen Abwärme, respektive eines hohen Energieverbrauchs und sind Verschleißerscheinungen und einer damit einhergehenden nicht zufriedenstellenden Lebensdauer unterworfen. Die bauliche Komplexität dieser Systeme bringt zudem Nachteile in Bezug auf Gewicht, was deren Tragbarkeit beeinträchtigt.

Der grundsätzliche technische Aufbau eines gattungsgemäßen, vorbekannten Hydraulikaggregats ist beispielsweise in der EP 1 598 555 B1 offenbart. Darin wird die hydraulische Leistung, welche von einer von einem Elektromotor angetriebenen Hydraulikpumpe zur Verfügung gestellt wird, mit elektronischen Steuermitteln begrenzt. Ein Mikroprozessor berechnet dabei einen maximalen Grenzstrom und regelt damit die Motordrehzahl und in weiterer Folge den von der Hydraulikpumpe erzeugten hydraulischen Druck.

In der EP 2610528 A2 wird offenbart, dass eine Steuereinheit einen Hydraulikdruck des Hydraulikfluids auf der Grundlage eines Antriebsstroms für den Motor und einer Drehzahl des Motors schätzt und auf der Grundlage dieses geschätzten Hydraulikdruckwerts eine Antriebssteuerung für den Motor ausführt.

Auch die EP 0718496 A2 beschreibt ein elektrohydraulisches System mit mindestens einer hydraulischen Last, die Druckfluid von einer Pumpe empfängt, welche von einem Elektromotor angetrieben wird. Die Strömungs- bzw. Druckeigenschaften des Fluids werden durch die Motordrehzahl bestimmt, die von einer elektronischen Steuerung in Reaktion auf einen Motor- / Pumpenparameter eingestellt wird, der in der Steuerung selbst erfasst wird. Es werden dabei keine Systemparameter außerhalb der elektronischen Steuerung erfasst.

Die DE 102015214006 A1 offenbart ein Verfahren zur Messung des Druckes, der durch einen elektromotorisch angetriebenen Verdichter erzeugt wird, wobei die von der Veränderung des Druckes am Verdichterausgang abhängige Veränderung des mittleren Motorstroms des den Verdichter antreibenden Elektromotors ermittelt und als druckproportionale Größe für den Betrieb des Verdichters einer Steuerungseinrichtung in Form einer Eingangsgröße bereitgestellt wird oder angezeigt wird. Weiterhin kann die erfolgte Druckmessung über den mittleren Motorstrom auch zur Maximaldruckbegrenzung durch eine Kontrolleinheit genutzt werden. Eine zusätzliche mechanische Druckbegrenzung ist dann nicht mehr erforderlich.

Der vorliegenden Erfindung liegt die Aufgabe zugrunde, ein einfaches und verbessertes, tragbares, akkubetriebenes Hydraulikaggregat zu schaffen, insbesondere dessen Laufzeit weiter zu optimieren, sodass aufwendige oder lange Rettungseinsätze effizient abgewickelt werden können.

Diese Aufgabe der Erfindung wird durch ein gattungsgemäßes Hydraulikaggregat mit den kennzeichnenden Merkmalen des Anspruches 1, sowie durch ein Verfahren zum Betreiben dieses Hydraulikaggregats mit den kennzeichnenden Merkmalen des Anspruches 8 gelöst.

Die Erfindung betrifft ein tragbares, akkubetriebenes Hydraulikaggregat für hydraulische Rettungswerkzeuge, insbesondere für Spreiz- und/oder Scherenwerkzeuge, umfassend
- eine Steuerungsvorrichtung;
- wenigstens eine Hydraulikpumpe;
- wenigstens eine erste und eine zweite Druckleitung, welche mit einem Druckabgang der Hydraulikpumpe gekoppelt sind;
- einen Hydrauliktank für eine Hydraulikflüssigkeit;
- wenigstens einen Akkupack;
- eine elektromechanische Schnittstelle zur bedarfsweisen An- und Abkopplung von dem wenigstens einen Akkupack;
- eine mechanisch-hydraulische Schnittstelle zur Anbindung des hydraulischen Rettungswerkzeuges
- und einem Elektromotor zum Antreiben der zumindest einen Hydraulikpumpe. Des Weiteren ist ein Druckbegrenzungsventil ausgebildet, welches derart angeordnet ist, dass bei Erreichen eines Maximaldrucks in wenigstens einer der Druckleitungen die Hydraulikflüssigkeit über das Druckbegrenzungsventil und eine mit diesem gekoppelte Rückflussleitung in den Hydrauliktank rückgeführt wird, und dass eine Druckbegrenzungsventil-Zustandserfassung derart ausgebildet ist, um das Ansprechen des Druckbegrenzungsventils zu detektieren. Die Steuerungsvorrichtung ist dabei derart ausgebildet, um die Motordrehzahl des Elektromotors infolge der Detektion des Ansprechens des Druckbegrenzungsventils zu reduzieren.

Eine derart ausgebildete Druckbegrenzungsventil-Zustandserfassung kann vorteilhafterweise dazu beitragen, das Ansprechen des Druckbegrenzungsventils zu detektieren, um damit einer hydraulischen Verlustleistung, sowie einer Lärm- und Wärmeemission entgegenzuwirken. Durch diese Maßnahmen wird die Energieeffizienz des Hydraulikaggregates verbessert. In der Regel zeitkritische und für Bedienpersonen auch belastende Rettungseinsätze oder kriminalistische Einsätze können dadurch möglichst professionell abgewickelt werden. Weiters kann die Langlebigkeit des Hydraulikaggregats verbessert werden.

Des Weiteren kann es zweckmäßig sein, wenn ein Erfassungsmittel ausgebildet ist, welches das Ansprechen des Druckbegrenzungsventils durch Positionserfassung eines Ventilkörpers detektieren kann. Bei Überschreiten eines im Druckbegrenzungsventil über eine Druckfeder voreingestellten Maximaldrucks beginnt ein Kolbenschieber gegen die Druckfeder zu drücken und verschiebt dadurch den Ventilkörper. Überraschenderweise kann durch die Positionserfassung des Ventilkörpers eine möglichst kurze Detektionszeit und eine besonders zuverlässige Zustandserfassung erreicht werden.

Vorteilhafterweise kann die Positionserfassung des Ventilkörpers über einen optischen Bewegungssensor oder Hallsensor erfolgen. Alternativ kann eine Positionsänderung des Ventilkörpers auch über Druckmessung detektiert werden. Durch diese Ausbildung wird das Ansprechen des Druckbegrenzungsventils vorteilhafter Weise unmittelbar und ohne zeitliche Verzögerung erkannt. Da die Erfassungsmittel gemäß dieser Ausprägung direkt am Druckbegrenzungsventil angeordnet sind, werden die erfassten Messsignale nicht oder nur geringfügig durch Störsignale beeinflusst.

Ferner kann vorgesehen sein, dass ein Erfassungsmittel ausgebildet ist, welches das Ansprechen des Druckbegrenzungsventils durch Erfassung der Leistungsaufnahme des Elektromotors detektieren kann. Dies bringt insbesondere den Vorteil mit sich, dass keine zusätzliche bauliche Einheit benötigt wird, um das Ansprechen des Druckbegrenzungsventils zu detektieren. Die bauliche Komplexität und die Herstellungskosten können so möglichst gering gehalten werden.

Insbesondere kann vorgesehen sein, dass ein Erfassungsmittel ausgebildet ist, welches das Ansprechen des Druckbegrenzungsventils durch Erfassung des Motorstroms detektieren kann. Diese Erfassungsvorrichtung ist einfach baulich realisierbar, wobei der Motorstrom in der Regel bereits in bestehenden Systemen erfasst wird. Zudem ist in dieser speziellen Variante keine zusätzliche Steuerleitung zwischen Druckbegrenzungsventil, Steuerungsvorrichtung und Elektromotor erforderlich. Insgesamt müssen keine weiteren Bauteile bzw. Erfassungsmittel ergänzt werden, wodurch sich das Gewicht des Rettungsgerätes nicht erhöht und dessen bauliche Komplexität nicht zunimmt.

Vorteilhaft ist auch eine Ausprägung, gemäß welcher vorgesehen sein kann, dass ein Erfassungsmittel ausgebildet ist, welches das Ansprechen des Druckbegrenzungsventils durch Erfassung des Drehmomentes und der Drehzahl des Elektromotors und der daraus berechenbaren Motorleistung detektieren kann. Auch diese Erfassungsvorrichtung ist vergleichsweise einfach realisierbar, da auch hier auf bestehende Erfassungsmittel zurückgegriffen werden kann und keine zusätzliche Steuerleitung zwischen Druckbegrenzungsventil, Steuerungsvorrichtung und Elektromotor erforderlich ist.

Gemäß einer Weiterbildung ist es möglich, dass ein Erfassungsmittel ausgebildet ist, welches das Ansprechen des Druckbegrenzungsventils durch Erfassung des Durchflusses in der Rückflussleitung nach dem Druckbegrenzungsventil detektieren kann. Durchflussmesser sind Standardmessmittel und können baulich einfach auch in bestehende Systeme integriert werden. Da der Durchfluss direkt nach dem Druckbegrenzungsventil gemessen werden kann, wird das Messsignal nicht oder nur geringfügig durch Störsignale verfälscht.

Ferner kann es zweckmäßig sein, wenn ein Signalisierungsmittel ausgebildet ist, welches die Reduktion der Motordrehzahl infolge des Ansprechens des Druckbegrenzungsventils dem Bediener des hydraulischen Rettungswerkzeuges durch ein Signal, bevorzugt durch ein akustisches, optisches und/oder haptisches Signal, kommunizieren kann. Diese Weiterbildung kann zu einer Reduktion der Stressbelastung des Bedieners beitragen, da diesem unmittelbar kommuniziert werden kann, dass das Rettungsgerät eine Endlage erreicht hat, blockiert wird, oder die verfügbare Kraft für eine Arbeitsbewegung nicht mehr ausreicht. Es kann auch zweckmäßig sein, wenn sich das das Signal in periodischen Abständen wiederholt, solange das Druckbegrenzungsventil anspricht bzw. die Motordrehzahl reduziert wird.

Die Erfindung betrifft des Weiteren ein Verfahren zum Betreiben eines tragbaren, akkubetriebenen Hydraulikaggregats für hydraulische Rettungswerkzeuge, insbesondere für Spreizund/oder Scherenwerkzeuge, wobei das Hydraulikaggregat folgende Bauteile umfasst:
- eine Steuerungsvorrichtung;
- wenigstens eine Hydraulikpumpe;
- wenigstens eine erste und eine zweite Druckleitung, welche mit einem Druckabgang der Hydraulikpumpe gekoppelt sind;
- einen Hydrauliktank für eine Hydraulikflüssigkeit;
- wenigstens einen Akkupack;
- eine elektromechanische Schnittstelle zur bedarfsweisen An- und Abkopplung von dem wenigstens einen Akkupack;
- eine mechanisch-hydraulischen Schnittstelle zur Anbindung des hydraulischen Rettungswerkzeuges
- und einem Elektromotor zum Antreiben der zumindest einen Hydraulikpumpe.

Zudem ist vorgesehen, dass bei Erreichen eines Maximaldrucks in wenigstens einer der Druckleitungen ein Druckbegrenzungsventil anspricht, wobei die Hydraulikflüssigkeit über das Druckbegrenzungsventil und eine mit diesem gekoppelte Rückflussleitung in den Hydrauliktank rückgeführt wird. Dabei wird das Ansprechen des Druckbegrenzungsventils mittels einer Druckbegrenzungsventil-Zustandserfassung detektiert und die Motordrehzahl des Elektromotors infolge der Detektion des Ansprechens des Druckbegrenzungsventils von der Steuerleitung reduziert.

Durch diese Reduktion der Motordrehzahl infolge des Erreichens eines Maximaldrucks werden gleichzeitig die hydraulische Verlustleistung sowie Lärm- und Wärmeemissionen reduziert. Dies erhöht die erzielbare Einsatzdauer des Rettungsgeräts. Überraschenderweise wird als Zusatzeffekt auf Grund des geringeren Maximallärmpegels zugleich die Stressbelastung des Bedieners gesenkt.

Des Weiteren kann vorgesehen sein, dass das Ansprechen des Druckbegrenzungsventils durch Positionserfassung eines Ventilkörpers detektiert wird. Bei Überschreiten eines im Druckbegrenzungsventil über eine Druckfeder voreingestellten Maximaldrucks beginnt ein Kolbenschieber gegen die Druckfeder zu drücken und verschiebt dadurch den Ventilkörper.

Vorteilhafterweise kann die Positionserfassung des Ventilkörpers über einen optischen Bewegungssensor oder Hallsensor erfolgen. Alternativ kann eine Positionsänderung des Ventilkörpers auch über Druckmessung detektiert werden. Durch diese Ausbildung wird das Ansprechen des Druckbegrenzungsventils vorteilhafter Weise unmittelbar und ohne Verzögerung erkannt und ermöglicht somit ein schnelles Reagieren der Steuerungsvorrichtung. Da die Erfassungsmittel gemäß dieser Ausprägung direkt am Druckbegrenzungsventil angeordnet sind, werden die erfassten Messsignale nicht oder nur geringfügig durch Störsignale beeinflusst. Gemäß einer besonderen Ausprägung ist es möglich, dass das Ansprechen des Druckbegrenzungsventils durch Erfassung der Leistungsaufnahme des Elektromotors detektiert wird.

Entsprechend einer vorteilhaften Weiterbildung kann vorgesehen sein, dass das Ansprechen des Druckbegrenzungsventils durch Erfassung des Motorstroms detektiert wird. Diese Erfassungsmethode ist einfach baulich realisierbar, wobei der Motorstrom in der Regel bereits in bestehenden Systemen erfasst wird. Zudem ist in dieser speziellen Variante keine zusätzliche Steuerleitung zwischen Druckbegrenzungsventil, Steuerungsvorrichtung und Elektromotor erforderlich. Insgesamt müssen keine weiteren Bauteile bzw. Erfassungsmittel ergänzt werden, wodurch sich das Gewicht des Rettungsgerätes nicht erhöht und dessen bauliche Komplexität nicht zunimmt.

Insbesondere kann es vorteilhaft sein, wenn das Ansprechen des Druckbegrenzungsventils durch Erfassung des Drehmomentes und der Drehzahl des Elektromotors und der daraus berechenbaren Motorleistung detektiert wird. Auch diese Erfassungsvorrichtung ist vergleichsweise einfach realisierbar, da auch hier auf bestehende Erfassungsmittel zurückgegriffen werden kann und keine zusätzliche Steuerleitung zwischen Druckbegrenzungsventil, Steuerungsvorrichtung und Elektromotor erforderlich ist.

Ferner kann vorgesehen sein, dass das Ansprechen des Druckbegrenzungsventils durch Erfassung des Durchflusses in der Rückflussleitung nach dem Druckbegrenzungsventil detektiert wird. Durchflussmesser sind Standardmessmittel und können baulich einfach auch in bestehende Systeme integriert werden. Da der Durchfluss direkt nach dem Druckbegrenzungsventil gemessen werden kann, wird das Messsignal nicht oder nur geringfügig durch Störsignale verfälscht.

Darüber hinaus kann vorgesehen sein, dass eine Zeitüberwachungsvorrichtung in der Steuerungsvorrichtung die Dauer des Ansprechens des Druckbegrenzungsventils detektiert und die Motordrehzahl über die Steuerungsvorrichtung reduziert wird, sobald eine definierte Dauer dieses Zustandes erreicht oder überschritten wird. Dadurch wird erreicht, dass die Steuerungsvorrichtung erst dann regelnd bzw. steuernd auf die Motordrehzahl wirkt, wenn das Rettungswerkzeug eine Endlage erreicht hat bzw. blockiert wird oder die verfügbare Kraft für eine Arbeitsbewegung nicht mehr ausreicht. Zudem ist durch diese Ausprägung sichergestellt, dass etwa ein kurzfristiges Blockieren des Rettungswerkzeuges zu keiner sofortigen Reduktion der Motordrehzahl und somit für den Rettungseinsatz verfügbaren Arbeitsleistung führt.

Vorteilhaft ist auch eine Ausprägung, gemäß welcher vorgesehen sein kann, dass die definierte Dauer bis zur Reduktion der Motordrehzahl in der Steuerungsvorrichtung vorgegeben ist und/oder von einem Benutzer individuell vorgegeben wird oder vorgegeben werden kann. Diese Maßnahme ermöglicht eine erhöhte Flexibilität bzw. Anpassbarkeit für den Bediener.

Gemäß einer Weiterbildung ist es möglich, dass die definierte Dauer bevorzugt zwischen 0,5 s und 2 s beträgt. Ein zu rasches Einwirken der Steuerungsvorrichtung auf die Motordrehzahl ist oftmals unerwünscht, um die Verfügbarkeit des Rettungswerkzeuges im Rettungseinsatz nicht einzuschränken. Auch eine zu träge Reaktion der Steuerungsvorrichtung ist unerwünscht, um möglichst rasch die angestrebte Energieeinsparung zu erzielen.

Ferner kann es zweckmäßig sein, dass die Steuerungsvorrichtung die Motordrehzahl um zumindest 10%, bevorzugt um bis zu 50% der zuvor anliegenden Motordrehzahl reduziert. Mit der damit verbundenen geringeren Leistungsaufnahme des Motors wird eine Energieeinsparung erzielt, wobei das Rettungsgerät bei weiteren Arbeitsbewegungen dennoch mit ausreichender Leistung zur Verfügung steht bzw. möglichst rasch wieder seine maximale Arbeitsleistung erreichen kann.

Darüber hinaus kann vorgesehen sein, dass die Steuerungsvorrichtung die Reduktion der Motordrehzahl aufhebt, sobald das Druckbegrenzungsventil nicht mehr anspricht. Dies bringt den Vorteil, dass das Rettungswerkzeug für den Rettungseinsatz andauernd und uneingeschränkt mit voller Leistung verfügbar ist.

In einer bevorzugten Ausführungsvariante ist es von Vorteil, dass die Steuerungsvorrichtung die Motordrehzahl nie unter einen definierten unteren Grenzwert reduziert, insbesondere nie unter 20% der Betriebs- oder Lastdrehzahl fallen lässt. Diese Maßnahme ist von sicherheitsrelevanter Bedeutung für den Bediener, da dieser durch das Motor- bzw. Hydraulikgeräusch stets darüber informiert wird, dass das Hydraulikaggregat läuft und einsatzbereit ist. So werden Irrtümer durch den Bediener oder gar Verletzungen desselben vermieden. Als zusätzlichen positiven Effekt verbessert diese Maßnahme das Ansprechverhalten des hydraulischen Rettungsgerätes.

Des Weiteren kann vorgesehen sein, dass die Steuerungsvorrichtung die Reduktion der Motordrehzahl nach einer definierten Dauer aufhebt, in welcher definierten Dauer das Druckbegrenzungsventil nicht mehr anspricht. Dies ist insofern vorteilhaft, als das Rettungswerkzeug für den Rettungseinsatz ständig mit voller Leistung verfügbar ist und zugleich vermieden wird, dass kurzfristige Zustände, in denen das Druckbegrenzungsventil nicht anspricht, nicht falsch erkannt werden und die Regelung bzw. Steuerung zu rasch eingreift.

Gemäß einer besonderen Ausprägung ist es möglich, dass die definierte Dauer in der Steuerungsvorrichtung vorgegeben ist und/oder von einem Benutzer individuell vorgegeben wird oder vorgegeben werden kann. Diese Maßnahme erhöht die Benutzerfreundlichkeit und Flexibilität.

Entsprechend einer vorteilhaften Weiterbildung kann vorgesehen sein, dass definierte Dauer mindestens 1 s, bevorzugt mindestens 100 ms beträgt, insbesondere mindestens 50 ms liegt. Ein vorzeitiges Aufheben der Drehzahlreduktion durch die Steuerungsvorrichtung wird so auf vorteilhafte Art und Weise unterbunden. So wird ein unerwünschtes, erneutes Ansprechen des Druckbegrenzungsventils verbunden. Aufschaukelungen hinsichtlich der automatischen Reduktion und Anhebung der Motordrehzahl können so in einfacher Art und Weise hintan gehalten werden.

Insbesondere kann es vorteilhaft sein, wenn die Steuerungsvorrichtung in ein Steuerungssystem integriert ist, welches zudem dazu eingerichtet ist, die Drehzahl des Motors zu reduzieren, wenn keine Betätigung am hydraulischen Rettungswerkzeug erfolgt. Dadurch wird sowohl hydraulische Leistung eingespart, wenn ein Ruhe- bzw. Leerlaufzustand des Rettungswerkzeuges vorliegt bzw. eintritt, als auch, wenn das Rettungswerkzeug an dessen Leistungsgrenze betrieben wird.

Zum besseren Verständnis der Erfindung wird diese anhand der nachfolgenden Figuren näher erläutert.

Es zeigen jeweils in stark vereinfachter, schematischer Darstellung:
- Fig. 1: eine Ausführungsform eines tragbaren, akkubetriebenen Hydraulikaggregats in perspektivischer Darstellung;
- Fig. 2: eine weitere Ausführungsform eines tragbaren, akkubetriebenen Hydraulikaggregats in Draufsicht;

- Fig. 3: ein Schaltplan eines ersten Hydraulikschemas mit einem optischen Bewegungssensor am Druckbegrenzungsventil;
- Fig. 4: ein Schaltplan eines zweiten Hydraulikschemas mit einem Hallsensor am Druckbegrenzungsventil;
- Fig. 5: ein Schaltplan eines dritten Hydraulikschemas mit einem Amperemeter für den Elektromotor;
- Fig. 6: ein Schaltplan eines vierten Hydraulikschemas mit einem Drehzahl- und Drehmomentmessgerät für den Elektromotor;
- Fig. 7: ein Schaltplan eines fünften Hydraulikschemas mit einem Durchflussmesser nach dem Druckbegrenzungsventil;
- Fig. 8: ein Drehzahl/Druck-Zeitdiagramm.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt eine Ausführungsform eines tragbaren, akkubetriebenen Hydraulikaggregats 1 in perspektivischer Darstellung. Das Hydraulikaggregat 1 ist dabei über eine mechanisch-hydraulische Schnittstelle 2, im dargestellten Fall über eine hydraulische Schlauchverbindung 3, mit einem hydraulischen Rettungswerkzeug 4 verbunden. Zwei Akkupacks 5 versorgen das Hydraulikaggregat 1 über eine elektromechanische Schnittstelle 6 mit Strom. Ein Bediener 7 hantiert mit dem hydraulischen Rettungswerkzeug 4 während das Hydraulikaggregat 1 in der Nähe positioniert ist. Hydraulikaggregat 1 und Rettungswerkzeug 4 bilden gemeinsam ein Rettungsgerät 8.

In der Fig. 2 wird eine weitere und gegebenenfalls für sich eigenständige Ausführungsform eines tragbaren, akkubetriebenen Hydraulikaggregats 1 in Draufsicht gezeigt. Das Hydraulikaggregat 1 ist dabei direkt über eine mechanisch-hydraulische Schnittstelle 2 mit einem hydraulischen Rettungswerkzeug 4 verbunden. Ein Akkupack 5 versorgt das Hydraulikaggregat 1 über eine elektromechanische Schnittstelle 6 mit Strom. Hydraulikaggregat 1 und Rettungswerkzeug 4 bilden ein einstückiges Rettungsgerät 8.

Die Rettungswerkzeuge 4 können durch scherenartige Schneid- oder Spreizwerkzeuge oder durch kombinierte Schneid- und Spreizwerkzeuge gebildet sein. Ebenso können Hydraulikzylinder als Rettungswerkzeuge 4 für verunfallte, eingesperrte oder eingeklemmte Personen fungieren. Die genannten Rettungswerkzeuge 4 bzw. Arbeitselemente 10 können auch von Einsatzkommandos für Sicherheitseinsätze oder zur Bekämpfung von Kriminalität eingesetzt werden.

In der Fig. 3 ist ein erster, vereinfachter Schaltplan mit einem Hydraulikaggregat 1, einem Stellelement 9 und einem Arbeitselement 10 dargestellt. Eine Hydraulikpumpe 11 wird über einen Elektromotor 12 mit Strom versorgt, wobei der Elektromotor 12 mit einer Steuerungsvorrichtung 13 ausgestattet bzw. verbunden ist oder, wie in Fig. 3 dargestellt, mit einer Steuerungsvorrichtung 13 über eine Steuerleitung 31 verbunden ist. Die Steuerungsvorrichtung 13 kann wiederum Teil eines Steuerungssystems 14 sein.

Die Hydraulikpumpe 11 fördert über einen Druckabgang 15, welcher mit einer ersten Druckleitung 16 verbunden ist eine Hydraulikflüssigkeit 17 in Richtung Arbeitselement 10. Bei dem Arbeitselement 10 kann es sich insbesondere um ein hydraulisches Rettungswerkzeug 4 handeln. Zwischen Hydraulikpumpe 11 und Arbeitselement 10 ist das Stellelement 9, in der dargestellten speziellen Form eines 4/2-Wegeventils 18, positioniert. Dieses Stellelement 9 kann dabei wie dargestellt baulich außerhalb des Hydraulikaggregats 1 ausgeführt sein, oder auch innerhalb des Hydraulikaggregats 1 positioniert werden.

Über eine erste Rückflussleitung 19 und einen Rücklauffilter 20 wird die Hydraulikflüssigkeit vom Stellelement 9 zurück in den Hydrauliktank 21 geleitet. Ein Rückschlagventil 47 in einer Bypassleitung 48 ermöglicht, beispielsweise im Falle eines Verstopfens des Rücklauffilters 20, ein kurzfristiges Umströmen des Rücklauffilters 20 in Richtung Hydrauliktank 21.

Ein mechanisches Druckbegrenzungsventil 22 ist über den Druckabgang 15, die erste Druckleitung 16 und eine zweite Druckleitung 23 mit der Hydraulikpumpe 11 verbunden. Bei Überschreiten eines im Druckbegrenzungsventil 22 über eine Druckfeder 24 voreingestellten Maximaldrucks beginnt ein Kolbenschieber 25 gegen die Druckfeder 24 zu drücken und verschiebt dadurch einen Ventilkörper 26. Demzufolge wird die Hydraulikflüssigkeit 17 über die zweite Druckleitung 23 durch das geöffnete Druckbegrenzungsventil 22 geleitet und über eine zweite Rückflussleitung 27 in den Hydrauliktank 21 rückgeführt.

Am Druckbegrenzungsventil 22 ist ein sensorisches Erfassungsmittel 28 zur Druckbegrenzungsventil-Zustandserfassung 29 in der besonderen Ausprägung eines optischen Bewegungssensors 30 dargestellt. Dieser optische Bewegungssensor 30 detektiert das Ansprechen des Druckbegrenzungsventils 22 infolge der Verschiebebewegung des Ventilkörpers 26. Die Signalübertragung erfolgt über eine Steuerleitung 31 zwischen Bewegungssensor 30 und Steuerungsvorrichtung 13. Die Drehzahl des Elektromotors 12 wird infolgedessen mittels der Steuerungsvorrichtung 13 reduziert. Dieser Zustand dauert an, solange das Druckbegrenzungsventil 22 anspricht.

In der Fig. 4 ist ein zweiter, vereinfachter Schaltplan dargestellt, wobei für gleiche Teile gleiche Bezugszeichen bzw. Bauteilbezeichnungen wie in der vorangegangenen Fig. 3 verwendet werden. Um unnötige Wiederholungen zu vermeiden, wird auf die detaillierte Beschreibung in der vorangegangenen Fig. 3 hingewiesen bzw. Bezug genommen.

Alternativ zur in Fig. 3 dargestellten Lösung wird in der Fig. 4 ein Hallsensor 32 als Erfassungsmittel 28 eingesetzt. Dieser Hallsensor 32 detektiert die Verschiebebewegung des Ventilkörpers 26 und in weiterer Folge das Ansprechen des Druckbegrenzungsventils 22 infolge einer Druckveränderung. Über eine Steuerleitung 31 zwischen Hallsensor 32 und Steuerungsvorrichtung 13 wird die Drehzahl des Elektromotors 12 reduziert. Dieser Zustand dauert an, solange das Druckbegrenzungsventil 22 anspricht.

In der Fig. 5 ist ein dritter, vereinfachter Schaltplan dargestellt, wobei für gleiche Teile gleiche Bezugszeichen bzw. Bauteilbezeichnungen wie in der vorangegangenen Fig. 3 verwendet werden. Um unnötige Wiederholungen zu vermeiden, wird auch hier auf die detaillierte Beschreibung in der vorangegangenen Fig. 3 hingewiesen bzw. Bezug genommen.

Alternativ zur in Fig. 3 dargestellten Lösung wird in der Fig. 5 ein Amperemeter 33 als Erfassungsmittel 28 eingesetzt. Über das Amperemeter 33, welches am Elektromotor 12 bzw. an dessen Energieversorgungsleitungen angeordnet ist, wird der Motorstrom gemessen, wobei es bei einem Ansprechen des Druckbegrenzungsventils 22 zu einem detektierbaren bzw. charakteristischen Stromverlauf kommt, den die Steuerungsvorrichtung 13 erkennt. Infolgedessen wird die Drehzahl des Elektromotors 12 von der Steuerungsvorrichtung 13 reduziert. Dieser Zustand dauert an, solange das Druckbegrenzungsventil 22 anspricht.

Fig. 6 zeigt einen vierten, vereinfachten Schaltplan, wobei für gleiche Teile gleiche Bezugszeichen bzw. Bauteilbezeichnungen wie in der vorangegangenen Fig. 3 verwendet werden. Um unnötige Wiederholungen zu vermeiden, wird auf die detaillierte Beschreibung in der vorangegangenen Fig. 3 hingewiesen bzw. Bezug genommen.

Alternativ zur in Fig. 3 dargestellten Lösung werden in der Fig. 6 Drehzahl und Drehmoment des Elektromotors 12 über ein Drehzahlmessgerät 34, sowie ein Drehmomentmessgerät 35 gemessen. Über die daraus berechenbare Motorleistung kann ein Ansprechen des Druckbegrenzungsventils 22 durch eine charakteristische Leistungsänderung detektiert werden. In weiterer Folge wird die Drehzahl des Elektromotors 12 von der Steuerungsvorrichtung 13 reduziert. Dieser Zustand dauert an, solange das Druckbegrenzungsventil 22 anspricht.

Auch Fig. 7 zeigt einen fünften, vereinfachten Schaltplan, wobei für gleiche Teile gleiche Bezugszeichen bzw. Bauteilbezeichnungen wie in der vorangegangenen Fig. 3 verwendet werden. Um wiederum unnötige Wiederholungen zu vermeiden, wird auf die detaillierte Beschreibung in der vorangegangenen Fig. 3 hingewiesen bzw. Bezug genommen.

In der zweiten Rückflussleitung 27 ist ein Erfassungsmittel 28 zur Druckbegrenzungsventil-Zustandserfassung 29 in der besonderen Ausprägung eines Durchflussmessers 36 ausgebildet. Dieser Durchflussmesser 36 detektiert das Ansprechen des Druckbegrenzungsventils 22 infolge eines Durchflusses von Hydraulikflüssigkeit 17 durch diese zweite Rückflussleitung 27. Über eine Steuerleitung 31 zwischen Durchflussmesser 36 und Steuerungsvorrichtung 13 wird die Drehzahl des Elektromotors 12 reduziert. Dieser Zustand dauert an, solange das Druckbegrenzungsventil 22 anspricht.

Fig. 8 zeigt ein vereinfachtes und beispielhaftes Drehzahl/Druck-Zeitdiagramm eines möglichen Steuerungsszenarios. Auf der Abszisse ist die Zeitachse 38 dargestellt. Die Ordinate dient sowohl als Druckachse 39, als auch Drehzahlachse 40. Zu Beginn des Rettungseinsatzes, d.h. bei Einschalten des Hydraulikaggregats 1, steigen Druckverlauf 41 und Drehzahlverlauf 42 an. In der Praxis ist es eine bevorzugte Ausbildung, wenn Druckverlauf 41 und Drehzahlverlauf 42 beim Einschalten auf eine definierte Nenndrehzahl ansteigen, sodass dem Bediener beim Beginn des Arbeitsvorgangs mit dem hydraulischen Rettungswerkzeug 4 möglichst rasch die benötigte Leistung zur Verfügung steht. Der Einfachheit wegen wurde in der Darstellung der Fig. 8 jedoch auf diese in der Praxis vorteilhafte Anfahrrampe verzichtet.

Erreicht der Druckverlauf 41 einen im Druckbegrenzungsventil 22 voreingestellten Maximaldruckwert 43, öffnet das Druckbegrenzungsventil 22. Infolge dieser Öffnung kommt es zu keinem weiteren Anstieg des Druckverlaufs 41. Nach einer definierten Dauer 44 greift die Steuerungsvorrichtung 13 ein und reduziert die Drehzahl auf eine definierte Reduktionsdrehzahl 45. Nimmt der Druckverlauf 41 wieder ab, beispielsweise infolge einer Arbeitsbewegung des Rettungswerkzeuges 4, bzw. spricht das Druckbegrenzungsventil 22 nicht mehr an, so wird die Drehzahlreduktion von der Steuerungsvorrichtung 13 nach einer weiteren definierten Dauer 46 wieder aufgehoben. Wird über das Rettungswerkzeug 4 weiterhin eine Arbeitsleistung erbracht und somit Druck abgebaut, kann der Druckverlauf 41 bei steigendem Drehzahlverlauf 42 konstant bleiben.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Hydraulikaggregat | 29 | Druckbegrenzungsventil-Zustandserfassung |
| 2 | mechanisch-hydraulische Schnittstelle | | |
| | | 30 | optischer Bewegungssensor |
| 3 | hydraulische Schlauchverbindung | 31 | Steuerleitung |
| 4 | hydraulisches Rettungswerkzeug | 32 | Hallsensor |
| 5 | Akkupack | 33 | Amperemeter |
| 6 | elektromechanische Schnittstelle | 34 | Drehzahlmessgerät |
| 7 | Bediener | 35 | Drehmomentmessgerät |
| 8 | Rettungsgerät | 36 | Durchflussmesser |
| 9 | Stellelement | 37 | Zeitüberwachungsvorrichtung |
| 10 | Arbeitselement | 38 | Zeitachse |
| 11 | Hydraulikpumpe | 39 | Druckachse |
| 12 | Elektromotor | 40 | Drehzahlachse |
| 13 | Steuerungsvorrichtung | 41 | Druckverlauf |
| 14 | Steuerungssystem | 42 | Drehzahlverlauf |
| 15 | Druckabgang | 43 | Maximaldruckwert |
| 16 | erste Druckleitung | 44 | Dauer |
| 17 | Hydraulikflüssigkeit | 45 | Reduktionsdrehzahl |
| 18 | 4/2-Wegeventil | 46 | Dauer |
| 19 | erste Rückflussleitung | 47 | Rückschlagventil |
| 20 | Rücklauffilter | 48 | Bypassleitung |
| 21 | Hydrauliktank | | |
| 22 | Druckbegrenzungsventil | | |
| 23 | zweite Druckleitung | | |
| 24 | Druckfeder | | |
| 25 | Kolbenschieber | | |
| 26 | Ventilkörper | | |
| 27 | zweite Rückflussleitung | | |
| 28 | Erfassungsmittel | | |

## Patentansprüche

1. Tragbares, akkubetriebenes Hydraulikaggregat (1) für hydraulische Rettungswerkzeuge (4), insbesondere für Spreiz- und/oder Scherenwerkzeuge, umfassend
- eine Steuerungsvorrichtung (13);
- wenigstens eine Hydraulikpumpe (11);
- wenigstens eine erste und eine zweite Druckleitung (16, 23), welche mit einem Druckabgang (15) der Hydraulikpumpe (11) gekoppelt sind;
- einen Hydrauliktank (21) für eine Hydraulikflüssigkeit (17);
- wenigstens einen Akkupack (5);
- eine elektromechanische Schnittstelle (6) zur bedarfsweisen An- und Abkopplung von dem wenigstens einen Akkupack (5);
- eine mechanisch-hydraulische Schnittstelle (2) zur Anbindung des hydraulischen Rettungswerkzeuges (4);
- und wenigstens einen Elektromotor (12) zum Antreiben der zumindest einen Hydraulikpumpe (11),
**dadurch gekennzeichnet, dass**
ein Druckbegrenzungsventil (22) ausgebildet ist, welches derart angeordnet ist, dass bei Erreichen eines Maximaldrucks in wenigstens einer der Druckleitungen (16, 23) die Hydraulikflüssigkeit (17) über das Druckbegrenzungsventil (22) und eine mit diesem gekoppelte Rückflussleitung (27) in den Hydrauliktank (21) rückgeführt wird,
und dass eine Druckbegrenzungsventil-Zustandserfassung (29) derart ausgebildet ist, um das Ansprechen des Druckbegrenzungsventils (22) zu detektieren,
und dass die Steuerungsvorrichtung (13) derart ausgebildet ist, um die Motordrehzahl des Elektromotors (12) infolge der Detektion des Ansprechens des Druckbegrenzungsventils (22) zu reduzieren,
wobei die Steuerungsvorrichtung (13) derart ausgebildet ist, dass sie die Motordrehzahl nie unter einen definierten unteren Grenzwert reduziert.

2. Hydraulikaggregat (1) nach Anspruch 1, **dadurch gekennzeichnet, dass** ein Erfassungsmittel (28) ausgebildet ist, welches dazu angeordnet ist das Ansprechen des Druckbegrenzungsventils (22) durch Positionserfassung eines Ventilkörpers (26) zu detektieren.

3. Hydraulikaggregat (1) nach Anspruch 1, **dadurch gekennzeichnet, dass** ein Erfassungsmittel (28) ausgebildet ist, welches dazu angeordnet ist das Ansprechen des Druckbegrenzungsventils (22) durch Erfassung der Leistungsaufnahme des Elektromotors (12) zu detektieren.

4. Hydraulikaggregat (1) nach Anspruch 3, **dadurch gekennzeichnet, dass** ein Erfassungsmittel (28) ausgebildet ist, welches dazu angeordnet ist das Ansprechen des Druckbegrenzungsventils (22) durch Erfassung des Motorstroms zu detektieren.

5. Hydraulikaggregat (1) nach Anspruch 1, **dadurch gekennzeichnet, dass** ein Erfassungsmittel (28) ausgebildet ist, welches dazu angeordnet ist das Ansprechen des Druckbegrenzungsventils (22) durch Erfassung des Drehmomentes und der Drehzahl des Elektromotors (12) und der daraus berechenbaren Motorleistung zu detektieren.

6. Hydraulikaggregat (1) nach Anspruch 1, **dadurch gekennzeichnet, dass** ein Erfassungsmittel (28) ausgebildet ist, welches dazu angeordnet ist das Ansprechen des Druckbegrenzungsventils (22) durch Erfassung des Durchflusses in der Rückflussleitung (27) nach dem Druckbegrenzungsventil (22) zu detektieren.

7. Hydraulikaggregat (1) nach einem der vorhergehenden Ansprüche, **dadurch gekennzeichnet, dass** ein Signalisierungsmittel ausgebildet ist, welches dazu ausgebildet ist, die Reduktion der Motordrehzahl infolge des Ansprechens des Druckbegrenzungsventils (22) dem Bediener (7) des hydraulischen Rettungswerkzeuges (4) durch ein Signal, bevorzugt durch ein akustisches, optisches und/oder haptisches Signal, zu kommunizieren.

8. Verfahren zum Betreiben eines tragbaren, akkubetriebenen Hydraulikaggregats (1) für hydraulische Rettungswerkzeuge (4), insbesondere für Spreiz- und/oder Scherenwerkzeuge, wobei das Hydraulikaggregat (1) folgende Bauteile umfasst:
- eine Steuerungsvorrichtung (13);
- wenigstens eine Hydraulikpumpe (11);
- wenigstens erste und eine zweite Druckleitung (16, 23), welche mit einem Druckabgang (15) der Hydraulikpumpe (11) gekoppelt sind;
- einen Hydrauliktank (21) für eine Hydraulikflüssigkeit (17);
- wenigstens einen Akkupack (5);
- eine elektromechanische Schnittstelle (6) zur bedarfsweisen An- und Abkopplung von dem wenigstens einen Akkupack (5);
- eine mechanisch-hydraulische Schnittstelle (2) zur Anbindung des hydraulischen Rettungswerkzeuges (4);
- und wenigstens einen Elektromotor (12) zum Antreiben der zumindest einen Hydraulikpumpe (11),
wobei
bei Erreichen eines Maximaldrucks in wenigstens einer der Druckleitungen (16, 23) ein Druckbegrenzungsventil (22) anspricht, wobei die Hydraulikflüssigkeit (17) über das Druckbegrenzungsventil (22) und eine mit diesem gekoppelte Rückflussleitung (27) in den Hydrauliktank (21) rückgeführt wird,
und dass mittels einer Druckbegrenzungsventil-Zustandserfassung (29) das Ansprechen des Druckbegrenzungsventils (22) detektiert wird,
und dass die Motordrehzahl des Elektromotors (12) infolge der Detektion des Ansprechens des Druckbegrenzungsventils (22) von der Steuerungsvorrichtung (13) reduziert wird,
wobei die Steuerungsvorrichtung (13) die Motordrehzahl nie unter einen definierten unteren Grenzwert reduziert.

9. Verfahren nach Anspruch 8 **dadurch gekennzeichnet, dass** das Ansprechen des Druckbegrenzungsventils (22) durch Positionserfassung eines Ventilkörpers (26) detektiert wird.

10. Verfahren nach Anspruch 8 **dadurch gekennzeichnet, dass** das Ansprechen des Druckbegrenzungsventils (22) durch Erfassung der Leistungsaufnahme des Elektromotors (12) detektiert wird.

11. Verfahren nach Anspruch 10 **dadurch gekennzeichnet, dass** das Ansprechen des Druckbegrenzungsventils (22) durch Erfassung des Motorstroms detektiert wird.

12. Verfahren nach Anspruch 8 **dadurch gekennzeichnet, dass** das Ansprechen des Druckbegrenzungsventils (22) durch Erfassung des Drehmomentes und der Drehzahl des Elektromotors (12) und der daraus berechenbaren Motorleistung detektiert wird.

13. Verfahren nach Anspruch 8 **dadurch gekennzeichnet, dass** das Ansprechen des Druckbegrenzungsventils (22) durch Erfassung des Durchflusses in der Rückflussleitung (27) nach dem Druckbegrenzungsventil (22) detektiert wird.

14. Verfahren nach einem der Ansprüche 8 bis 13 **dadurch gekennzeichnet, dass** eine Zeitüberwachungsvorrichtung (37) in der Steuerungsvorrichtung (13) die Dauer (44) des Ansprechens des Druckbegrenzungsventils (22) detektiert und die Motordrehzahl über die Steuerungsvorrichtung (13) reduziert wird, sobald eine definierte Dauer (44) dieses Zustandes erreicht oder überschritten wird.

15. Verfahren nach Anspruch 14 **dadurch gekennzeichnet, dass** die definierte Dauer (44) bis zur Reduktion der Motordrehzahl in der Steuerungsvorrichtung (13) vorgegeben ist und/oder von einem Benutzer individuell vorgegeben wird oder vorgegeben werden kann.

16. Verfahren nach Anspruch 14 oder 15 **dadurch gekennzeichnet, dass** die definierte Dauer (44) zwischen 0,5 s und 2 s beträgt.

17. Verfahren nach einem der Ansprüche 8 bis 16 **dadurch gekennzeichnet, dass** die Steuerungsvorrichtung (13) die Motordrehzahl um zumindest 10%, bevorzugt um bis zu 50% der zuvor vorliegenden Motordrehzahl reduziert.

18. Verfahren nach einem der Ansprüche 8 bis 17 **dadurch gekennzeichnet, dass** die Steuerungsvorrichtung (13) die Reduktion der Motordrehzahl aufhebt, sobald das Druckbegrenzungsventil (22) nicht mehr anspricht.

19. Verfahren nach einem der Ansprüche 8 bis 18 **dadurch gekennzeichnet, dass** die Steuerungsvorrichtung (13) die Motordrehzahl nie unter 20% der Betriebs- oder Lastdrehzahl fallen lässt.

20. Verfahren nach einem der Ansprüche 8 bis 19 **dadurch gekennzeichnet, dass** die Steuerungsvorrichtung (13) die Reduktion der Motordrehzahl nach einer definierten Dauer (46) aufhebt, innerhalb welcher definierten Dauer (46) das Druckbegrenzungsventil (22) nicht mehr angesprochen hat.

21. Verfahren nach Anspruch 20, **dadurch gekennzeichnet, dass** die definierte Dauer (46) in der Steuerungsvorrichtung (13) vorgegeben ist und/oder von einem Benutzer individuell vorgegeben wird oder vorgegeben werden kann.

22. Verfahren nach Anspruch 20 oder 21, **dadurch gekennzeichnet, dass** definierte Dauer (46) mindestens 1 s, bevorzugt mindestens 100 ms beträgt, insbesondere mindestens 50 ms beträgt.

23. Verfahren nach einem der vorhergehenden Ansprüche, **dadurch gekennzeichnet, dass** die Steuerungsvorrichtung (13) in ein Steuerungssystem (14) integriert ist, welches zudem dazu eingerichtet ist, die Drehzahl des Motors zu reduzieren, wenn keine manuelle Betätigung eines Schalt- oder Stellelementes (9) am hydraulischen Rettungswerkzeug (4) oder am Hydraulikaggregat (1) oder keine manuelle Aktivierung des hydraulischen Rettungswerkzeuges (4) erfolgt.

## Claims

1. A portable, battery-operated hydraulic unit (1) for hydraulic rescue tools (4), in particular for spreading and/or shearing tools, comprising
- a control device (13)
- at least one hydraulic pump (11);
- at least one first and one second pressure line (16, 23), which are coupled to a pressure outlet (15) of the hydraulic pump (11);
- a hydraulic tank (21) for a hydraulic fluid (17);
- at least one battery pack (5);
- an electromechanical interface (6) for coupling and decoupling, as required, from the at least one battery pack (5);
- a mechanical-hydraulic interface (2) for connecting the hydraulic rescue tool (4);
- and at least one electric motor (12) for driving the at least one hydraulic pump (11),
**characterized in that**
a pressure relief valve (22) is formed, which is arranged such that, when a maximum pressure is reached in at least one of the pressure lines (16, 23), the hydraulic fluid (17) is returned to the hydraulic tank (21) via the pressure relief valve (22) and a return line (27) coupled to it,
and that a pressure relief valve status detection device (29) is configured to detect the response of the pressure relief valve (22),
and that the control device (13) is configured to reduce the rotational speed of the electric motor (12) as a consequence of the detection of the response of the pressure relief valve (22),
wherein the control device (13) is configured such that it never reduces the rotational speed of the motor below a defined lower limit value.

2. The hydraulic unit (1) according to claim 1, **characterized in that** a detection means (28) is formed which is configured to detect the response of the pressure relief valve (22) by detecting the position of a valve body (26).

3. The hydraulic unit (1) according to claim 1, **characterized in that** a detection means (28) is formed which is configured to detect the response of the pressure relief valve (22) by detecting the power consumption of the electric motor (12).

4. The hydraulic unit (1) according to claim 3, **characterized in that** a detection means (28) is formed which is configured to detect the response of the pressure relief valve (22) by detecting the motor current.

5. The hydraulic unit (1) according to claim 1, **characterized in that** a detection means (28) is formed which is configured to detect the response of the pressure relief valve (22) by detecting the torque and the rotational speed of the electric motor (12) and the motor power that can be calculated therefrom.

6. The hydraulic unit (1) according to claim 1, **characterized in that** a detection means (28) is formed which is configured to detect the response of the pressure relief valve (22) by detecting the flow in the return line (27) downstream of the pressure relief valve (22).

7. The hydraulic unit (1) according to one of the preceding claims, **characterized in that** a signaling means is formed, which is configured to communicate the reduction of the rotational speed of the motor due to the response of the pressure relief valve (22) to the operator (7) of the hydraulic rescue tool (4) by a signal, preferably by an acoustic, optical and/or haptic signal.

8. A method for operating a portable, battery-operated hydraulic unit (1) for hydraulic rescue tools (4), in particular for spreading and/or shearing tools, wherein the hydraulic unit (1) comprises the following components:
- a control device (13)
- at least one hydraulic pump (11);
- at least one first and one second pressure line (16, 23), which are coupled to a pressure outlet (15) of the hydraulic pump (11);
- a hydraulic tank (21) for a hydraulic fluid (17);
- at least one battery pack (5);
- an electromechanical interface (6) for coupling and decoupling, as required, from the at least one battery pack (5);
- a mechanical-hydraulic interface (2) for connecting the hydraulic rescue tool (4);
- and at least one electric motor (12) for driving the at least one hydraulic pump (11),
wherein
a pressure relief valve (22) responds when a maximum pressure is reached in at least one of the pressure lines (16, 23), wherein the hydraulic fluid (17) is returned to the hydraulic tank (21) via the pressure relief valve (22) and a return line (27) coupled to it, and that the response of the pressure relief valve (22) is detected by means of a pressure relief valve status detection device (29),
and that the rotational speed of the electric motor (12) is reduced by the control device (13) as a consequence of the detection of the response of the pressure relief valve (22), wherein the control device (13) never reduces the rotational speed of the motor below a defined lower limit value.

9. The method according to claim 8, **characterized in that** the response of the pressure relief valve (22) is detected by detecting the position of a valve body (26).

10. The method according to claim 8, **characterized in that** the response of the pressure relief valve (22) is detected by detecting the power consumption of the electric motor (12).

11. The method according to claim 10, **characterized in that** the response of the pressure relief valve (22) is detected by detecting the motor current.

12. The method according to claim 8, **characterized in that** the response of the pressure relief valve (22) is detected by detecting the torque and the rotational speed of the electric motor (12) and the motor power that can be calculated therefrom.

13. The method according to claim 8, **characterized in that** the response of the pressure relief valve (22) is detected by detecting the flow in the in the return line (27) downstream of the pressure relief valve (22).

14. The method according to one of claims 8 to 13, **characterized in that** a time monitoring device (37) in the control device (13) detects the duration (44) of the response of the pressure relief valve (22) and the rotational speed of the motor is reduced via the control device (13) as soon as a defined duration (44) of this state is reached or exceeded.

15. The method according to claim 14, **characterized in that** the defined duration (44) until the reduction of the rotational speed of the motor is predetermined in the control device (13) and/or is predetermined or can be predetermined individually by a user.

16. The method according to claim 14 or 15, **characterized in that** the defined duration (44) amounts to between 0.5 s and 2 s.

17. The method according to one of claims 8 to 16, **characterized in that** the control device (13) reduces the rotational speed of the motor by at least 10%, preferably by up to 50%, of the previous rotational speed of the motor.

18. The method according to one of claims 8 to 17, **characterized in that** the control device (13) cancels the reduction of the rotational speed of the motor as soon as the pressure relief valve (22) no longer responds.

19. The method according to one of claims 8 to 18, **characterized in that** the control device (13) never lets the rotational speed of the motor drop below 20% of the operating or load speed.

20. The method according to one of claims 8 to 19, **characterized in that** the control device (13) cancels the reduction of the rotational speed of the motor after a defined duration (46), within which defined duration (46) the pressure relief valve (22) has not responded any more.

21. The method according to claim 20, **characterized in that** the defined duration (46) is predetermined in the control device (13) and/or is predetermined or can be predetermined individually by a user.

22. The method according to claim 20 or 21, **characterized in that** the defined duration (46) amounts to at least 1 s, preferably at least 100 ms, particularly preferred at least 50 ms.

23. The method according to one of the preceding claims, **characterized in that** the control device (13) is integrated in a control system (14) which is further configured to reduce the rotational speed of the motor when there is no manual actuation of a switching or adjusting element (9) on the hydraulic rescue tool (4) or on the hydraulic unit (1) or no manual activation of the hydraulic rescue tool (4).

## Revendications

1. Appareil hydraulique portable fonctionnant sur accumulateur (1) pour outils de sauvetage hydrauliques (4), plus particulièrement pour des outils d'écartement et/ou de cisaillement, comprenant
- un dispositif de commande (13) ;
- au moins une pompe hydraulique (11) ;
- au moins une première et une deuxième conduites de pression (16, 23) qui sont reliées avec une sortie de pression (15) de la pompe hydraulique (11) ;
- un réservoir hydraulique (21) pour un liquide hydraulique (17) ;
- au moins une batterie (5) ;
- une interface électromécanique (6) pour le couplage et le découplage, si nécessaire, de l'au moins une batterie (5) ;
- une interface mécanique-hydraulique (2) pour le raccordement de l'outil de sauvetage hydraulique (4) ;
- et au moins un moteur électrique (12) pour l'entraînement de l'au moins une pompe hydraulique (11),
**caractérisé en ce que**
une vanne de limitation de pression (22) est prévue, qui est disposée de façon à ce que, lorsqu'une pression maximale est atteinte dans au moins une des conduites de pression (16, 23), le liquide hydraulique (17) est retourné dans le réservoir hydraulique (21) par l'intermédiaire de la vanne de limitation de pression (22) et d'une conduite de retour (27) couplée avec celle-ci,
et **en ce qu'**un dispositif de mesure d'état de la vanne de limitation de pression (29) est conçu de façon à détecter la réaction de la vanne de limitation de pression (22),
et **en ce que** le dispositif de commande (13) est conçu de façon à réduire la vitesse de rotation du moteur électrique (12) suite à la détection de la réaction de la vanne de limitation de pression (22),
dans lequel le dispositif de commande (13) est conçu de façon à ne jamais réduire la vitesse de rotation du moteur en dessous d'une valeur seuil inférieure déterminée.

2. Appareil hydraulique (1) selon la revendication 1, **caractérisé en ce qu'**un moyen de mesure (28) est prévu, qui est disposé afin de détecter la réaction de la vanne de limitation de pression (22) par la mesure de la position d'un corps de vanne (26).

3. Appareil hydraulique (1) selon la revendication 1, **caractérisé en ce qu'**un moyen de mesure (28) est prévu, qui est disposé afin de détecter la réaction de la vanne de limitation de pression (22) par la mesure de la consommation de puissance du moteur électrique (12).

4. Appareil hydraulique (1) selon la revendication 3, **caractérisé en ce qu'**un moyen de mesure (28) est prévu, qui est disposé afin de détecter la réaction de la vanne de limitation de pression (22) par la mesure du courant du moteur.

5. Appareil hydraulique (1) selon la revendication 1, **caractérisé en ce qu'**un moyen de mesure (28) est prévu, qui est disposé afin de détecter la réaction de la vanne de limitation de pression (22) par la mesure du couple et de la vitesse de rotation du moteur électrique (12) et de la puissance du moteur calculée à partir de ceux-ci.

6. Appareil hydraulique (1) selon la revendication 1, **caractérisé en ce qu'**un moyen de mesure (28) est prévu, qui est disposé afin de détecter la réaction de la vanne de limitation de pression (22) par la mesure du débit dans la conduite de retour (27) après la vanne de limitation de pression (22).

7. Appareil hydraulique (1) selon l'une des revendications précédentes, **caractérisé en ce qu'**un moyen de signalisation est prévu, qui est conçu afin de communiquer la réduction de la vitesse de rotation du moteur suite à la réaction de la vanne de limitation de pression (22) à l'opérateur (7) de l'outil de sauvetage hydraulique (4) à l'aide d'un signal, de préférence à l'aide d'un signal acoustique, optique et/ou haptique.

8. Procédé de fonctionnement d'un appareil hydraulique portable fonctionnant sur accumulateur (1) pour des outils de sauvetage hydrauliques (4), plus particulièrement pour des outils d'écartement et/ou de cisaillement, dans lequel l'appareil hydraulique (1) comprend les composants suivants :
- un dispositif de commande (13) ;
- au moins une pompe hydraulique (11) ;
- au moins une première et une deuxième conduites de pression (16, 23) qui sont reliées avec une sortie de pression (15) de la pompe hydraulique (11) ;
- un réservoir hydraulique (21) pour un liquide hydraulique (17) ;
- au moins une batterie (5) ;
- une interface électromécanique (6) pour le couplage et le découplage, si nécessaire, de l'au moins une batterie (5) ;
- une interface mécanique-hydraulique (2) pour le raccordement de l'outil de sauvetage hydraulique (4) ;
- et au moins un moteur électrique (12) pour l'entraînement de l'au moins une pompe hydraulique (11),
dans lequel
lorsqu'une pression maximale est atteinte dans au moins une des conduites de pression (16, 23), une vanne de limitation de pression (22) réagit, dans lequel le liquide hydraulique (17) est retourné dans le réservoir hydraulique (21) par l'intermédiaire de la vanne de limitation de pression (22) et d'une conduite de retour (27) couplée avec celle-ci,
et en ce qu'au moyen d'un dispositif de mesure d'état de la vanne de limitation de pression (29) la réaction de la vanne de limitation de pression (22) est détectée,
et en ce que la vitesse de rotation du moteur électrique (12) est réduite suite à la détection de la réaction de la vanne de limitation de pression (22) par le dispositif de commande (13),
dans lequel le dispositif de commande (13) ne réduit jamais la vitesse de rotation du moteur en dessous d'une valeur seuil inférieure déterminée.

9. Procédé selon la revendication 8, **caractérisé en ce que** la réaction de la vanne de limitation de pression (22) est détectée par la mesure de la position d'un corps de vanne (26).

10. Procédé selon la revendication 8, **caractérisé en ce que** la réaction de la vanne de limitation de pression (22) est détectée par la mesure de la consommation de puissance du moteur électrique (12).

11. Procédé selon la revendication 10, **caractérisé en ce que** la réaction de la vanne de limitation de pression (22) est détectée par la mesure du courant de moteur.

12. Procédé selon la revendication 8, **caractérisé en ce que** la réaction de la vanne de limitation de pression (22) est détectée par la mesure du couple et de la vitesse de rotation du moteur électrique (12) et de la puissance du moteur qui peut être calculée à partir de ceux-ci.

13. Procédé selon la revendication 8, **caractérisé en ce que** la réaction de la vanne de limitation de pression (22) est détectée par la mesure du débit dans la conduite de retour (27) après la vanne de limitation de pression (22).

14. Procédé selon l'une des revendications 8 à 13, **caractérisé en ce qu'**un dispositif de surveillance du temps (37) dans le dispositif de commande (13) détecter la durée (44) de la réaction de la vanne de limitation de pression (22) et la vitesse de rotation du moteur est réduite par l'intermédiaire du dispositif de commande (13) dès qu'une durée (44) de cet état est atteinte ou dépassée.

15. Procédé selon la revendication 14, **caractérisé en ce que** la durée (44) définie est prédéterminée dans le dispositif de commande (13) pour la réduction de la vitesse de rotation et/ou est prédéterminée ou peut être prédéterminée individuellement par un utilisateur.

16. Procédé selon la revendication 14 ou 15, **caractérisé en ce que** la durée (44) définie est entre 0,5 s et 2 s.

17. Procédé selon l'une des revendications 8 à 16, **caractérisé en ce que** le dispositif de commande (13) réduit la vitesse de rotation du moteur d'au moins 10 %, de préférence jusqu'à 50 % de la vitesse de rotation précédente du moteur.

18. Procédé selon l'une des revendications 8 à 17, **caractérisé en ce que** le dispositif de commande (13) cesse la réduction de la vitesse de rotation du moteur dès que la vanne de limitation de pression (22) ne réagit plus.

19. Procédé selon l'une des revendications 8 à 18, **caractérisé en ce que** le dispositif de commande (13) ne laisse jamais la vitesse de rotation du moteur tomber en dessous de 20% de la vitesse de rotation de service ou de charge.

20. Procédé selon l'une des revendications 8 à 19, **caractérisé en ce que** le dispositif de commande (13) cesse la réduction de la vitesse de rotation du moteur après une durée définie (46), la vanne de limitation de pression (22) n'ayant plus réagi pendant cette durée définie (46).

21. Procédé selon la revendication 20, **caractérisé en ce que** la durée définie (46) est prédéterminée dans le dispositif de commande (13) et/ou est prédéterminée ou peut être prédéterminée individuellement par un utilisateur.

22. Procédé selon la revendication 20 ou 21, **caractérisé en ce que** la durée définie (46) est d'au moins 1 s, de préférence d'au moins 100 ms, plus particulièrement d'au moins 50 ms.

23. Procédé selon l'une des revendications précédentes, **caractérisé en ce que** le dispositif de commande (13) est intégré dans un système de commande (14) qui est en outre conçu pour réduire la vitesse de rotation du moteur lorsqu'aucun actionnement d'un élément de commutation ou de réglage (9) n'a lieu sur l'outil de sauvetage hydraulique (4) ou sur l'appareil hydraulique (1) ou lorsqu'aucune activation manuelle de l'outil de sauvetage hydraulique (4) n'a lieu.
